# EUROPÄISCHE PATENTSCHRIFT

(11) **EP 0 260 526 B1**
(45) Veröffentlichungstag und Bekanntmachung des Hinweises auf die Patenterteilung: **07.11.1990**
(21) Anmeldenummer: 87112764.3
(22) Anmeldetag: 01.09.1987
(51) Int. Cl.: B31F 1/28

(54) **Einseitige Wellpappenmaschine**
Machine for making single-faced corrugated board
Machine pour la fabrication de carton ondulé simple face

(30) Priorität: 18.09.1986 DE 3631803
(43) Veröffentlichungstag der Anmeldung: 23.03.1988
(73) Patentinhaber: BHS-Bayerische Berg-, Hütten- und Salzwerke Aktiengesellschaft, 80335 München (DE)
(72) Erfinder: Mosburger, Hans, D-8481 Weiherhammer (DE)
(74) Vertreter: Eder, Eugen, Dipl.-Ing.

(56) Entgegenhaltungen:
- EP-A- 0 144 516
- FR-A- 1 538 604
- GB-A- 2 168 396
- JP-A-54 143 384

## Beschreibung

Die Erfindung betrifft eine einseitige Wellpappenmaschine mit den Merkmalen des Oberbegriffs des Patentanspruchs 1.

Eine derartige einseitige Wellpappenmaschine ist aus der FR-PS 1 538 604 bekannt. Hierbei sind zwei Paare von unteren und oberen Riffelwalzen auf drehbaren seitlichen Lagerschilden in Form von Scheiben angeordnet. Nachteilig ist, daß der in Ruhestellung befindliche Walzensatz zum Auswechseln und Umrüsten nicht gut zugänglich ist. Außerdem ist es nicht möglich, eine solche Wellpappenmaschine wie üblich nur mit einem Walzensatz zu liefern und später den anderen nachzurüsten.

Der Erfindung liegt die Aufgabe zugrunde die bekannte Wellpappenmaschine so zu verbessern, daß der in Ruhestellung sich befindliche Riffelwalzensatz zum Umrüsten gut zugänglich ist und außerdem die Wellpappenmaschine anfänglich nur mit einem Walzensatz ausgeliefert und betrieben werden kann, während ein zweiter Walzensatz später nachrüstbar ist.

Die Erfindung löst diese Aufgabe mit den kennzeichnenden Merkmalen des Patentanspruchs 1.

Dadurch, daß die einzelnen Riffelwalzensätze auf getrennten, wechselweise in die Arbeits- bzw. Ruhestellung schwenkbaren Lagerschilden angeordnet sind, ist der in Ruhestellung geschwenkte Walzensatz frei zum Umrüsten zugänglich. Außerdem ist die Anordnung so, daß zunächst die einseitige Wellpappenmaschine wie üblich nur mit einem einzigen Walzensatz ausgeliefert wird, wobei der zweite Riffelwalzensatz später bei Bedarf nachgerüstet werden kann. Dieser Wunsch ergibt sich dann, wenn einseitige Wellpappe z.B. mit unterschiedlichen Wellprofilen hergestellt werden soll, oder wenn der verschlissene Walzensatz ohne großen Stillstand der Anlage durch einen neuen ersetzt werden soll.

Weitere Ausgestaltungen der Erfindung ergeben sich aus den Unteransprüchen.

Die Erfindung wird nachfolgend anhand von in der Zeichnung dargestellten Ausführungsbeispielen näher erläutert. In der Zeichnung zeigen:
Fig. 1 einen schematischen Vertikalschnitt der einseitigen Wellpappenmaschine nach der Erfindung und
Fig. 2 einen schematischen Vertikalschnitt einer geänderten Ausführungsform.

Die Wellpappenmaschine 1 weist wie üblich starr miteinander verbundene Seitenständer 2 auf. An diesen Seitenständern 2 sind Lagerschilde 3, 3' schwenkbar um Achsen 4, 4' gelagert. Die Lagerschilde 3, 3' besitzen gleiche Form.

Die Lagerschilde 3, 3' tragen jeweils ein Paar von oberen Riffelwalzen 5, 5' und unteren Riffelwalzen 6, 6'. Der von den Riffelwalzen 5, 6 gebildete Walzensatz I befindet sich in Arbeitsstellung, während der von den Riffelwalzen 5', 6' gebildete Walzensatz II sich in ausgeschwenkter Ruhestellung befindet.

Die untere Riffelwalze 6 ist in Arbeitsstellung über einen nicht dargestellten Antrieb in der angegebenen Pfeilrichtung antreibbar. Die obere Riffelwalze 5 wird dadurch zwangsweise in die angegebene Pfeilrichtung mitgenommen.

Mit der unteren Riffelwalze 6 bzw. 6' arbeitet jeweils eine angebaute Saugvorrichtung 7, 7' zusammen. Durch diese Saugvorrichtung 7, 7' wird die gewellte Papierbahn an der Oberfläche der in Arbeitsstellung befindlichen Saugwalze angedrückt gehalten.

Die untere Riffelwalze 6, 6' ist an den Lagerschildem 3, 3' ortsfest gelagert Die obere Riffelwalze 5, 5' ist an die untere Riffelwalze 6, 6' anstellbar gelagert. Hierfür ist z.B. jeweils an den Seitenständern 2 eine Andrückvorrichtung 8 in Form eines Anpreßzylinders vorgesehen.

Es wäre auch möglich, die obere Riffelwalze 5, 5' schwenkbar am Lagerschild 3, 3' zu lagern und jedem Lagerschild 3, 3' eine Andrückvorrichtung zuzuordnen.

Die Lagerschilde 3, 3' sind in der Arbeitsstellung, in der sich z.B. der Walzensatz I befindet, einstellbar und feststellbar gelagert Diese Einstell- und Feststellvorrichtungen sind nicht dargestellt.

An den Seitenständern 2 ist mit der unteren Riffelwalze 6, 6' zusammenwirkend eine Anpreßwalze 9 gelagert. Die Anpreßwalze 9 ist ihrerseits an seitlichen Lagerschilden 10 gelagert, die um die starre Achse 11 schwenkbar sind. Die Lagerschilde 10 sind über eine Andrückvorrichtung 12 z.B. in Form eines Andrückzylinders bewegbar.

Ferner ist an den Seitenständern 2 eine Leimauftragsvorrichtung 13 an seitlichen Lagerschilden 14 schwenkbar gelagert. Die Leimauftragswalze 15 arbeitet mit der jeweils in Arbeitsstellung befindlichen unteren Riffelwalze 6, 6' zusammen. Sie überträgt Leim auf die Kämme der gewellten Papierbahn.

Der Wellpappenmaschine 1 läuft von oben eine ebene Papierbahn 16 zu. Sie verläuft über einen Vorheizzylinder 17, einen Anfeuchter 18, eine Umlenkwalze 19 zur oberen Riffelwalze 5, 5'. Durch das Zusammenwirken der oberen Riffelwalze 5 mit der unteren Riffelwalze 6 wird diese Papierbahn gewellt.

Eine ebene Papierbahn 20 läuft über Umlenkwalzen 21, 22 über einen Vorheizzylinder 23 seitlich der Maschine zu und gelangt über eine Umlenkwalze 24 zur Anpreßwalze 9, umschlingt diese und wird mit der gewellten Papierbahn am Austritt der unteren Riffelwalze 6 verleimt. Die dadurch entstehende einseitige Wellpappenbahn 25 läuft über eine Umlenkwalze 26 nach aufwärts aus.

Zum Wechseln der Riffelwalzensätze I und 11 wird zunächst die Leimauftragsvorrichtung 13 durch Schwenken ihrer Lagerschilder 14 um ihre Schwenkachse im Uhrzeigersinn aus der Bewegungsbahn des Walzensatzes I herausgeschwenkt.

Hierauf wird der Riffelwalzensatz I durch Schwenken der Lagerschilder 3 im Uhrzeigersinn um die Achse 4 in die strichpunktierte Stellung in Fig. 1 überführt.

Hierauf kann der Riffelwalzensatz 11 aus der Ruhestellung in die Arbeitsstellung im Uhrzeigersinn um die Achse 4' eingeschwenkt werden und nimmt dann die in Fig. 1 gezeigte Stellung des Riffelwalzensatzes 1 ein.

Die Andrückvorrichtung 8 stellt die obere Riffelwalze 5 und die Andrückvorrichtung 12 die Anpreßwalze 9 an die untere Riffelwalze 6' an. Vorher sind die Papierbahnen 16 und 20 neu eingefädelt worden.

Bei der in Fig. 2 dargestellten geänderten Ausführungsform sind die mit Fig. 1 übereinstimmenden Teile mit gleichen Bezugszeichen versehen Abweichend ist, daß bei dem in Arbeitsstellung befindlichen Walzensatz I die Achsen der Riffelwalzen und der Anpreßwalze in einer vertikalen Ebene liegen, wogegen bei der Ausführungsform nach Fig. 1 diese in einer schräg verlaufenden Mittelebene liegen.

Statt Vorheizzylinder 17, 23 werden hier Flach-Vorheizvorrichtungen 17', 23' verwendet.

## Patentansprüche

1. Einseitige Wellpappenmaschine mit Sätzen (I, 11) von oberen und unteren Riffelwalzen (5, 6, 5', 6') die wechselbar auf schwenkbaren, verriegelbaren Lagerschilden (3, 3') antreibbar gelagert sind, die an Seitenständern (2) bewegbar gelagert sind, einer Anpreßwalze (9) und einer Leimauftragsvorrichtung (13), dadurch gekennzeichnet, daß jeder Satz (I, 11) auf einem getrennten Lagerschild (3, 3') gelagert ist und daß die Leimauftragsvorrichtung (13) aus der Bewegungsbahn des einen Riffelwalzensatzes (I) herausbewegbar ist.

2. Wellpappenmaschine nach Anspruch 1, dadurch gekennzeichnet, daß die Lagerschilde (3, 3') für die Riffelwalzen (5, 6; 5', 6') gleich ausgebildet sind und daß ihre Schwenkachsen (4, 4') in gleicher Lage symmetrisch zur Wirkebene der Riffelwalzen (5, 6; 5', 6') und Anpreßwalze (9) angeordnet sind.

3. Wellpappenmaschine nach Anspruch 2, dadurch gekennzeichnet, daß die untere Riffelwalze (6, 6') ortsfest an den schwenkbaren Lagerschilden (3, 3') angeordnet ist und die obere Riffelwalze (5, 5') sowie die Anpreßwalze (9) zustellbar zur unteren Riffelwalze (6, 6') angeordnet sind.

4. Wellpappenmaschine nach Anspruch 3, dadurch gekennzeichnet, daß den oberen Riffelwalzen (5, 5') an den Seitenständern (2) eine Anpreßvorrichtung (8) zugeordnet ist.

## Claims

1. Singlesided corrugated-cardboard machine with sets (I, II) of upper and lower corrugating rollers (5, 6; 5', 6'), mounted to be alternately driven on pivotable, securable accomodation plates (3, 3'), which are movably mounted on lateral supports (2), with a thrust roller (9) and a glue-applicating device (13), characterised in that each set (I, II) is accommodated on a separate accommodation plate (3, 3') and that the glue-applicating device (13) is removable from the movement path of the one set of corrugating rollers (I).

2. Corrugated-cardboard machine according to claim 1, characterised in that the accommodation plates (3, 3') for the corrugating rollers (5, 6; 5', 6') are identical in construction, and that their pivoting axes (4, 4') are disposed in the same position symmetrically to the working plane of the corrugating rollers (5, 6; 5', 6') and the thrust roller (9).

3. Corrugated-cardboard machine according to claim 2, characterised in that the lower corrugating roller (6, 6') is fixedly arranged on the pivotable accommodation plates (3, 3'), and the upper corrugating roller (5, 5') as well as thrust roller (9) are arranged to be movable towards the lower corrugating roller (6, 6').

4. Corrugated-cardboard machine according to claim 3, characterised in that an abutment means to the lateral supports (2) is associated with the upper corrugating rollers (5, 5').

## Revendications

1. Machine pour la fabrication de carton ondulé simple face comportant des ensembles (I, II) de cylindres cannelés (5, 6; 5', 6') supérieurs et inférieurs qui sont fixés alternativement à entraînement alterné sur des flasques (33') pouvant pivoter et être verrouillés et qui sont tourillonnés de manière à être mobiles sur des montants latéraux (2), un cylindre de pression (9) et un dispositif d'application de colle (13), caractérisée en ce que chaque ensemble (I, II) est tourillonné sur un flasque séparé (3, 3') et en ce que le dispositif d'application de colle (13) peut être enlevé du trajet de déplacement de l'un des ensembles cannelés (I).

2. Machine pour la fabrication de carton ondulé simple face, caractérisée en ce que les flasques (3, 3') sont conformés de la même manière pour les cylindres cannelés (5, 6; 5', 6') et en ce que leurs axes de pivotement (4, 4') sont disposés dans la même position symétriquement par rapport au plan d'action des cylindres cannelés (5, 6; 5', 6') et du cylindre de pression (9).

3. Machine pour la fabrication de carton ondulé simple face selon la revendication 2, caractérisé en ce que le cylindre cannelé inférieur (6, 6') est disposé de manière fixe sur les flasques (3, 3') pouvant pivoter et en ce que le cylindre cannelé supérieur (5, 5') ainsi que le cylindre de pression (9) sont disposés de manière réglable par rapport au cylindre cannelé inférieur (6, 6').

4. Machine pour la fabrication de cartons ondulés simple face selon la revendication 3, caractérisée en ce que l'on adjoint un dispositif de pression (8) aux cylindres cannelés supérieurs (5, 5') sur les montants latéraux (2).
